# FASCICULE DE BREVET EUROPEEN

(11) **EP 2 050 362 B1**
(45) Date de publication et mention de la délivrance du brevet: **11.07.2012**
(21) Numéro de dépôt: 08165203.4
(22) Date de dépôt: 26.09.2008
(51) Int. Cl.: A47C 21/08

(54) **Lit à barrière latérale escamotable susceptible d'occuper plusieurs positions prédéterminées**
Bett mit seitlicher versenkbarer Schranke, die mehrere vorgesehene Positionen einnehmen kann
Bed with retractable side barrier which can be placed in several predetermined positions.

(30) Priorité: 28.09.2007 FR 0757928
(43) Date de publication de la demande: 22.04.2009
(73) Titulaire: Hill-Rom S.A.S., 56330 Pluvigner (FR)
(72) Inventeur: Guguin, Pascal, 56400, Brech (FR); Jaffre, Thierry, 56330, Pluvigner (FR); Kaikenger, Philippe, 75019, Paris (FR); Frayssinet, Stéphane, 56170, Quiberon (FR)
(74) Mandataire: Barbin le Bourhis, Joël

(56) Documents cités:
- DE-U1- 9 407 325
- DE-U1- 29 821 177
- US-A1- 2003 106 151

## Description

L'invention se rapporte à un lit à barrière latérale escamotable, plus particulièrement un lit de malade dont au moins un bord longitudinal est équipé d'une telle barrière susceptible d'être placée dans une position choisie parmi plusieurs positions prédéterminées possibles. L'invention concerne un perfectionnement facilitant les manipulations et permettant notamment de changer la position de la barrière en n'utilisant qu'une seule main.

On connaît un lit à barrière latérale escamotable du type comportant au moins un élément de barrière associé à un mécanisme à parallélogramme déformable pivotant, articulé à un châssis du lit. On entend par châssis, l'ensemble des éléments, fixes ou orientables supportant le matelas. Un tel mécanisme comprend deux bras parallèles comportant chacun une articulation audit châssis et une articulation à l'élément de barrière ainsi qu'une barre de déploiement articulée entre les deux bras. La barre de déploiement qui vient "refermer" le parallélogramme a pour but de fiabiliser la cinématique du système en évitant des blocages.

Un tel élément de barrière comporte en outre une système de verrouillage mettant à profit la barre de déploiement. Plus particulièrement, un profil de came est solidaire de cette barre de déploiement et le système de verrouillage coopère avec ce profil de came pour définir plusieurs positions prédéterminées stables de l'élément de barrière. Classiquement, on distingue une position haute où l'élément de barrière est élevé au maximum sur le côté du lit pour empêcher la chute du patient et une position basse où l'élément de barrière est abaissé jusqu'au niveau du plan de couchage. Cette position est celle qui est adoptée pendant les soins ou lorsqu'on veut transférer le patient.

Le système de verrouillage connu est complexe et en particulier nécessite l'utilisation des deux mains pour manoeuvrer la barrière, l'une étant nécessaire pour verrouiller ou déverrouiller le mécanisme et l'autre pour contrôler le mouvement ascendant ou descendant de la barrière.

Un autre lit à barrière escamotable est divulgué par le document DE 94 07 325, dans lequel le profil de came est défini sur la périphérie d'une roulette montée pivotante sur l'extrémité d'un bras du mécanisme à parallélogramme.

L'invention propose un perfectionnement à ce type de barrière, permettant de simplifier le maniement de celle-ci.

Plus particulièrement, l'invention concerne un lit à barrière escamotable du type comportant au moins un élément de barrière associé à un mécanisme à parallélogramme déformable pivotant, articulé à un châssis du lit, ledit mécanisme comprenant deux bras parallèles comportant chacun une articulation audit châssis et une articulation audit élément de barrière, une barre de déploiement articulée entre les deux bras et un système de verrouillage agencé entre ledit élément de barrière et un profil de came ledit système de verrouillage comportant un loquet monté coulissant par rapport audit élément de barrière et une poignée d'actionnement, de tirage, portée par ledit élément de barrière et apte à désolidariser ledit loquet dudit profil de came, ledit loquet coopérant avec des butées dudit profil de came pour définir au moins une position prédéterminée stable dudit mécanisme à parallélogramme déformable caractérisé en ce que ledit profil de came est prévu complètement solidaire du bord supérieur de ladite barre de déploiement.

Il est à noter qu'avec la structure qui vient d'être définie ci-dessus, le fait de soulever la barrière par l'intermédiaire de la poignée libère le loquet de toute charge et l'éloigne du profil de came. Par conséquent, tant que la barrière est maintenue et manoeuvrée par l'intermédiaire de la poignée, son mouvement de descente, notamment, selon les cas, peut être contrôlé d'une seule main.

Avantageusement, le loquet est élastiquement sollicité vers le profil de came, par exemple par l'intermédiaire d'un ressort. Par conséquent, si l'utilisateur manoeuvre l'élément de barrière en le saisissant par une autre partie que la poignée, le loquet est assujetti à suivre ledit profil de came et à rencontrer l'une ou l'autre de plusieurs butées définies sur celui-ci, permettant de stabiliser l'élément de barrière dans une position prédéterminée. Dans tous les cas, la manoeuvre peut se faire d'une seule main.

De préférence, la poignée est encastrée dans l'épaisseur de l'élément de barrière et est mobile dans une cavité ouverte de celui-ci. La cavité s'ouvre à l'extérieur pour réserver la manoeuvre au personnel hospitalier.

Pour définir la position haute, le profil de came comporte une encoche formant double butée dans laquelle le loquet vient s'encastrer, en position haute de l'élément de barrière.

Le profil de came comporte aussi avantageusement une butée intermédiaire contre laquelle le loquet vient prendre appui en une position intermédiaire de l'élément de barrière. Dans cette position intermédiaire, l'élément de barrière n'est pas complètement abaissée et peut être saisi par le patient pour l'aider à sortir du lit.

Cette position intermédiaire est particulièrement avantageuse lorsque ladite barrière comporte deux éléments de barrière adjacents associés respectivement à deux mécanismes à parallélogramme déformable assujettis à se déplacer en sens opposé. Les deux éléments de barrière bloqués en position haute sont dans le prolongement l'un de l'autre, sans espace entre eux, empêchant ainsi toute chute du patient.

En revanche, les deux éléments de barrière sont éloignés l'un de l'autre dans une position intermédiaire, et un espace de sortie est alors ménagé entre eux pour permettre au patient de sortir du lit.

Cet espace de sortie est stabilité lorsque les loquets des deux éléments de barrière sont en contact avec les butées intermédiaires correspondantes précitées.

L'invention sera mieux comprise et d'autres avantages de celle-ci apparaîtront mieux à la lumière de la description qui va suivre d'un mode de réalisation actuellement préféré d'un lit conforme à son principe, donnée uniquement à titre d'exemple et faite en référence aux dessins annexés dans lesquels :
- les figures 1 à 3 sont des vues schématiques d'un lit à barrière latéral escamotable comportant deux éléments de barrière adjacents représentés en position haute, en position intermédiaire et en position basse, respectivement ;
- les figures 4 à 6 sont des vues schématiques de détail représentant un élément de barrière en position haute, en position intermédiaire et en position basse, respectivement ; et
- la figure 7 est une section VII-VII de la figure 4.

En se reportant aux dessins, on a représenté un lit de patient 11 muni d'une barrière latérale escamotable 12 du type comportant ici deux éléments de barrière, respectivement un élément de barrière de tête 14 et un élément de barrière de pied 16, chacun associé à un mécanisme à parallélogramme déformable 18, 19 articulé au châssis 17 du lit.

Chaque mécanisme à parallélogramme déformable pivote dans son propre plan, globalement parallèlement au bord du lit. On distingue ainsi un mécanisme à parallélogramme déformable de tête 18 portant l'élément de barrière de tête 14 et un mécanisme à parallélogramme déformable de pied 19 portant l'élément de barrière de pied 16.

Le mécanisme à parallélogramme déformable de tête 18 comporte deux bras parallèles 20 comprenant chacun une articulation 21 audit châssis et une articulation 22 à l'élément de barrière de tête.

De façon analogue, le mécanisme à parallélogramme déformable de pied 19 comporte deux bras parallèles 24 comportant chacun une articulation 25 au châssis et une articulation 26 à l'élément de barrière de pied 16.

De façon classique, chaque mécanisme est complété par une barre dite "barre de déploiement" 30 articulée entre les deux bras. Sa fonction première est de fiabiliser la cinématique du parallélogramme déformable en évitant des blocages.

La barre de déploiement 30 du mécanisme à parallélogramme déformable de pied 19 est visible sur les figures 4 à 7. Elle est logée dans une cavité 32 de l'élément de barrière 16. les deux bras 20 sont à l'extérieur de cette cavité et chacun comporte une articulation 34 à la barre de déploiement, constituée par un axe qui traverse une lumière courbe 36 ménagée dans la paroi de la cavité 32.

De plus, un système de verrouillage (voir figures 4 à 7) est agencé entre chaque élément de barrière 14 ou 16 et un profil de came 35 complètement solidaire du bord supérieur de la barre de déploiement 30 correspondante. Selon un mode de réalisation particulier de l'invention, le profil de came 35 est simplement matérialisé par un découpage particulier du bord supérieur de la barre de déploiement, lequel sera décrit plus loin. Ainsi, pour l'élément de barrière de pied 16, le système de verrouillage comporte un loquet 40 monté coulissant dans un guide 41 de l'élément de barrière, perpendiculaire à la barre de déploiement 30 et l'extrémité du loquet coopère avec des butées de ce profil de came 35 pour définir plusieurs positions prédéterminées stables du mécanisme à parallélogramme déformable. Un ressort 38 est monté dans le guide 41 entre une butée de celui-ci et un épaulement du loquet 40, pour solliciter ce dernier vers ledit profil de came. L'extrémité supérieure du loquet est connectée à une poignée d'actionnement 42, de tirage (vers le haut) permettant de désolidariser le loquet 40 du profil de came 35.

La poignée est agencée pour que l'élément de barrière puisse être manoeuvré rapidement en le maintenant d'une main par l'intermédiaire de la poignée en position tirée. Avantageusement, ladite poignée 42 est encastrée dans l'épaisseur dudit élément de barrière et mobile dans une cavité ouverte 44 de celui-ci.

Le système de verrouillage de l'élément de barrière de tête 14 est semblable à celui de l'élément de barrière de pied 16, qui vient d'être décrit ; il n'est pas visible sur les dessins.

Il est important de noter que, pour l'élément de barrière de tête 14, les positions des axes d'articulation 21 des bras 20 au châssis 17 d'une part et des axes d'articulation 22 des bras 20 à l'élément de barrière 14 d'autre part, sont telles que ce dernier a naturellement tendance, sous l'effet de son propre poids, à effectuer de haut en bas une rotation/translation d'abord vers la tête du lit et vers le bas puis en sens inverse et, toujours vers le bas jusqu'à la position basse.

Pour l'élément de barrière de pied, la cinématique est différente. Sous l'effet de son poids, l'élément de barrière de pied 16 a naturellement tendance à effectuer, de haut en bas, une rotation/translation vers le pied de lit et vers le bas.

Il en résulte que, lorsque les deux éléments de barrière 14, 16 sont chacun dans une position intermédiaire, quelque peu abaissés par rapport à la position haute, un espace suffisant (figure 2) est dégagé entre les deux éléments de barrière pour permettre au patient de sortir du lit. Il est donc particulièrement intéressant que, pour chaque élément de barrière, l'une des positions stables précitées (déterminées par la coopération entre le loquet et une butée du profil de came) soit ladite position intermédiaire, de façon à garantir et stabiliser cet espace de sortie 60. C'est ce que permet l'invention.

On va maintenant décrire le profil de came en référence aux figures 4 à 6 qui représentent plus particulièrement l'élément de barrière de pied. Le profil de came de élément de barrière de tête est semblable et ne sera pas décrit en détail.

On note que, le profil de came comporte une encoche 50 formant une double butée dans laquelle le loquet 40 vient s'encastrer en position haute de l'élément de barrière. Ainsi, lorsque le loquet est engagé dans cette encoche, l'élément de barrière ne peut plus être déplacé, sauf action sur la poignée 42. A droite de cette encoche 50, en considérant les figures, le profil de came se poursuit par une rampe 51 qui s'étend jusqu'à une butée intermédiaire 52 contre laquelle ledit loquet vient prendre appui en une position intermédiaire (figure 5) de l'élément de barrière. A droite de cette butée intermédiaire 52 en considérant les dessins, le profil de came se prolonge par une section rectiligne horizontale 54 contre laquelle l'extrémité du loquet se déplace lorsque l'élément de barrière passe de la position intermédiaire à la position basse. La position basse est stabilisée par la coopération entre les axes des articulations 34 et les extrémités des lumières courbes 36. La position basse pourrait aussi être stabilisée par la coopération entre le loquet et une butée supplémentaire du profil de came.

Le fonctionnement est le suivant. Lorsque l'élément de barrière est en position haute, le loquet 40 est engagé dans l'encoche 50 et l'élément de barrière est complètement bloqué. Lorsqu'un opérateur saisit la poignée 42 et la tire vers le haut, il dégage le loquet 40 de l'encoche en même temps qu'il soutient l'élément de barrière et ce, d'une seule main. A partir de ce moment, l'élément de barrière peut être abaissé par son mouvement naturel de rotation/translation jusqu'à la position basse, simplement en retenant le mouvement naturel de l'élément de barrière.

Lorsqu'on désire remonter l'élément de barrière, il est inutile de saisir la poignée 42. On peut le soulever en le saisissant par n'importe quelle autre partie. Dans ce cas, le loquet 40 suit le profil de came défini ci-dessus. En partant de la surface horizontale, il dépasse la butée intermédiaire 52 et, à partir de ce moment, si l'élément de barrière est relâché, il se stabilise automatiquement dans ladite position intermédiaire. En poursuivant la remontée de l'élément de barrière, le loquet progresse le long de la rampe jusqu'à s'engager à nouveau dans l'encoche 50, ce qui provoque le blocage de l'élément de barrière en position haute.

Lorsque les deux éléments de barrière 14, 16 sont en position intermédiaire (figure 2), on remarque que l'espace de sortie 60 est ménagé, pour permettre au patient de se lever en s'asseyant sur le bord du matelas 61 entre les deux éléments de barrière. Il peut les saisir et s'appuyer sur eux pour se lever.

Il est à noter que, si l'état du patient le permet, on peut laisser l'élément de barrière de tête 14 en position haute ou en position intermédiaire et l'élément de barrière de pied 16 en position abaissée. Dans ce cas, si le patient veut se lever, il peut s'assoir au bord du lit et relever d'une main l'élément de barrière de pied 16 jusqu'à la position intermédiaire. Il dispose alors de deux appuis pour se lever. Il n'a pas besoin pour cela d'agir sur la poignée 42 (qui ne lui est pas accessible) puisque l'élément de barrière peut toujours être levé librement.

## Revendications

1. Lit à barrière escamotable du type comportant au moins un élément de barrière (14) associé à un mécanisme à parallélogramme déformable pivotant, articulé à un châssis (17) du lit, ledit mécanisme comprenant deux bras parallèles (24) comportant chacun une articulation audit châssis et une articulation audit élément de barrière, une barre de déploiement (30) articulée entre les deux bras et un système de verrouillage agencé entre ledit élément de barrière et un profil de came (35), ledit système de verrouillage comportant un loquet (40) monté coulissant par rapport audit élément de barrière et une poignée d'actionnement (42), de tirage, portée par ledit élément de barrière, et apte à désolidariser ledit loquet dudit profil de came, ledit loquet coopérant avec des butées dudit profil de came pour définir au moins une position prédéterminée stable dudit mécanisme à parallélogramme déformable **caractérisé en ce que** ledit profil de came (35) est prévu complètement solidaire du bord supérieur de ladite barre de déploiement.

2. Lit selon la revendication 1, **caractérisé en ce que** ledit loquet est élastiquement sollicité vers ledit profil de came.

3. Lit selon la revendication 1 ou 2, **caractérisé en ce que** ladite poignée (42) est agencée pour que l'élément de barrière puisse être manoeuvré librement en le maintenant d'une main par l'intermédiaire de la poignée en position tirée.

4. Lit selon l'une des revendications précédentes, **caractérisé en ce que** ladite poignée (42) est encastrée dans l'épaisseur dudit élément de barrière et mobile dans une cavité ouverte (44) de celui-ci.

5. Lit selon l'une des revendications précédentes, **caractérisé en ce que** ledit profil de came comporte une encoche (50) formant double butée dans laquelle ledit loquet vient s'encastrer en position haute de l'élément de barrière.

6. Lit selon la revendication 5, **caractérisé en ce que** ladite encoche (50) se poursuit par une rampe (51).

7. Lit selon l'une des revendications précédentes, **caractérisé en ce que** ledit profil de came comporte une butée intermédiaire (52) contre laquelle ledit loquet vient prendre appui en une position intermédiaire de l'élément de barrière.

8. Lit selon l'une des revendications précédentes, **caractérisé en ce que** ladite barrière comporte deux éléments de barrière adjacents (14,16) associés respectivement à deux mécanismes à parallélogramme déformable, assujettis à se déplacer en sens opposés, pour pouvoir éloigner les deux éléments de barrière l'un de l'autre et dégager entre eux un espace de sortie (60) pour le patient.

9. Lit selon l'ensemble des revendications 7 et 8, **caractérisé en ce que** ledit espace de sortie est stabilisé lorsque les loquets (40) des deux éléments de barrière sont en contact avec les butées intermédiaires (52) correspondantes, maintenant les deux éléments de barrière en position intermédiaire.

10. Lit selon l'une des revendications précédentes, **caractérisé en ce que** ledit profil de came (35) est matérialisé par un découpage particulier dudit bord supérieur de ladite barre de déploiement (30).

## Claims

1. A bed having a retractable side barrier, which bed is of the type having at least one barrier element (14) associated with a pivotally mounted deformable-parallelogram mechanism that is hinged to a frame (17) of the bed, said mechanism comprising two parallel arms (24), each of which is provided with a hinge for hinging it to said frame and with a hinge for hinging it to said barrier element, a deployment bar (30) hinged between the two arms, and a locking system arranged between said barrier element and a cam profile (35), said locking system comprising a latch (40) mounted to slide relative to said barrier element, and a pull actuator handle (42) carried by said barrier element, and suitable for releasing said latch from said cam profile, said latch co-operating with abutments of said cam profile to define at least one stable predetermined position for said deformable-parallelogram mechanism, **characterized in that** said cam profile (35) is provided totally integral with the top edge of said deployment bar.

2. A bed according to claim 1, **characterized in that** said latch is urged resiliently towards said cam profile.

3. A bed according to claim 1 or 2, **characterized in that** said handle (42) is arranged such that the barrier element can be operated freely by holding it with one hand via the handle in the pulled position.

4. A bed according to any one of the preceding claims, **characterized in that** said handle (42) is embedded in the thickness of said barrier element and is mounted to move in an open cavity (44) therein.

5. A bed according to any one of the preceding claims, **characterized in that** said cam profile includes a notch (50) forming a double abutment into which said latch is engaged when the barrier element is in the high position.

6. A bed according to claim 5, **characterized in that** said notch (50) continues by a ramp (51).

7. A bed according to any one of preceding claims, **characterized in that** said cam profile comprises an intermediate abutment (52) against which said latch comes into abutment when the barrier element is in the intermediate position.

8. A bed according to any one of the preceding claims, **characterized in that** said barrier comprises two adjacent barrier elements (14,16) associated with respective ones of two deformable-parallelogram mechanisms constrained to move in opposite directions, so that it is possible to move the two barrier elements apart and to form an exit gap (60) between them, through which the patient can exit.

9. A bed according to claims 7 and 8, **characterized in that** said exit gap is stabilized when the latches (40) of the two barrier elements are in contact with the corresponding intermediate abutments (52), holding the two barrier elements in the intermediate position.

10. A bed according to any one of the preceding claims, **characterized in that** said cam profile (35) is implemented by forming a particular cutout configuration in the top edge of the deployment bar (30).

## Patentansprüche

1. Bett mit umklappbarer Begrenzung, vom Typ umfassend wenigstens ein Begrenzungselement (14), das einem Mechanismus mit schwenkbarem, verformbarem Parallelogramm, der an einem Rahmen (17) des Bettes angelenkt ist, zugeordnet ist, wobei der Mechanismus zwei parallele Arme (24), die jeweils ein Gelenk an dem Rahmen und ein Gelenk an dem Begrenzungselement umfassen, eine Entfaltungsstange (30), die zwischen den beiden Armen angelenkt ist, sowie ein Verriegelungssystem, das zwischen dem Begrenzungselement und einem Nockenprofil (35) angeordnet ist, umfaßt, wobei das Verriegelungssystem eine Klinke (40), die gegenüber dem Begrenzungselement verschieblich angebracht ist, und einen Betätigungsgriff (42) zum Ziehen umfaßt, der von dem Begrenzungselement getragen und geeignet ist, die Klinke von dem Nockenprofil zu trennen, wobei die Klinke mit Anschlägen des Nockenprofils zusammenwirkt, um wenigstens eine vorbestimmte stabile Position des Mechanismus mit verformbarem Parallelogramm zu definieren, **dadurch gekennzeichnet, daß** das Nockenprofil (35) vollkommen zusammenhaltend mit dem oberen Rand der Entfaltungsstange vorgesehen ist.

2. Bett nach Anspruch 1, **dadurch gekennzeichnet, daß** die Klinke in Richtung des Nockenprofils elastisch beaufschlagt ist.

3. Bett nach Anspruch 1 oder 2, **dadurch gekennzeichnet, daß** der Griff (42) angeordnet ist, damit das Begrenzungselement unter Festhalten dessen mit einer Hand durch den Griff in der gezogenen Position frei betätigt werden kann.

4. Bett nach einem der vorhergehenden Ansprüche, **dadurch gekennzeichnet, daß** der Griff (42) in die Dicke des Begrenzungselements eingebettet und in einem offenen Hohlraum (44) dessen beweglich ist.

5. Bett nach einem der vorhergehenden Ansprüche, **dadurch gekennzeichnet, daß** das Nockenprofil eine einen zweifachen Anschlag bildende Nut (50) umfaßt, in die die Klinke in der oberen Position des Begrenzungselements eingreift.

6. Bett nach Anspruch 5, **dadurch gekennzeichnet, daß** die Nut (50) durch eine Rampe (51) fortgesetzt ist.

7. Bett nach einem der vorhergehenden Ansprüche, **dadurch gekennzeichnet, daß** das Nockenprofil einen Zwischenanschlag (52) aufweist, an dem sich die Klinke in einer Zwischenposition des Begrenzungselements abstützt.

8. Bett nach einem der vorhergehenden Ansprüche, **dadurch gekennzeichnet, daß** die Begrenzung zwei benachbarte Begrenzungselemente (14, 16) umfaßt, die jeweils zwei Mechanismen mit verformbarem Parallelogramm zugeordnet sind, welche gehalten sind, sich in entgegengesetzte Richtungen zu bewegen, um die beiden Begrenzungselemente voneinander zu entfernen und um zwischen ihnen einen Ausstiegsraum (60) für den Patienten freizugeben.

9. Bett nach den Ansprüchen 7 und 8, **dadurch gekennzeichnet, daß** der Ausstiegsraum stabilisiert ist, wenn die Klinken (40) der beiden Begrenzungselemente mit den entsprechenden Zwischenanschlägen (52) in Kontakt sind, wodurch die beiden Begrenzungselemente in der Zwischenposition gehalten werden.

10. Bett nach einem der vorhergehenden Ansprüche, **dadurch gekennzeichnet, daß** das Nockenprofil (35) durch einen besonderen Ausschnitt des oberen Randes der Entfaltungsstange (30) realisiert ist.
